# FASCICULE DE BREVET EUROPEEN

(11) **EP 0 432 236 B1**
(45) Date de publication et mention de la délivrance du brevet: **10.11.1993**
(21) Numéro de dépôt: 90908559.9
(22) Date de dépôt: 01.06.1990
(51) Int. Cl.: B21J 13/10, B21J 3/00

(54) **INSTALLATION AUTOMATIQUE PERFECTIONNEE DE TRANSFERT ET FORGEAGE DE PIECES METALLIQUES QUELCONQUES**
AUTOMATISCHE ANLAGE ZUM ÜBERFÜHREN UND SCHMIEDEN VON BELIEBIGEN METALLWERKSTÜCKEN
IMPROVED AUTOMATIC INSTALLATION FOR TRANSFERRING AND FORGING ANY METAL COMPONENTS

(30) Priorité: 07.06.1989 FR 8907547
(43) Date de publication de la demande: 19.06.1991
(73) Titulaire: AUTOMOBILES CITROEN, 92200 Neuilly-sur-Seine (FR); AUTOMOBILES PEUGEOT, 75116 Paris (FR)
(72) Inventeur: OSWALD, Bernard, F-68120 Pfastatt (FR)
(74) Mandataire: Seytre, Françoise
(86) Numéro de dépôt international: FR9000384
(87) Numéro de publication internationale: WO9014903

(56) Documents cités:
- GB-A- 2 090 174
- GB-A- 2 097 308
- GB-A- 2 131 376
- US-A- 3 282 079
- US-A- 3 831 425
- Patent Abstracts of Japan, vol. 8, No. 64 (M-285) (1501) 27 March 1984 & JP-A-58215236 (SUMITOMO JUKIKAI KOGYO K.K.).

## Description

La présente invention a pour objet une installation automatique perfectionnée de transfert et forgeage à la presse de pièces métalliques quelconques selon le préambule de la revendication 1.

On a déjà proposé des installations robotisées permettant la fabrication automatique de pièces par déformation sous une presse, les pièces étant automatiquement transférées à la presse et automatiquement manipulées entre les matrices supérieure et inférieure de la presse (voir par example GB-A-2090174).

Ces installations comprenaient, d'une manière générale, une presse à forger équipée d'une pluralité d'organes de matriçage, un robot muni d'un bras d'amenée d'un lopin ou d'une ébauche à la presse, et deux robots travaillant "en miroir" disposés respectivement en regard de deux côtés opposés de la presse et munis chacun d'un bras de transfert des pièces.

Toutefois, ces installations ne permettaient pas une cadence de fabrication élevée, ne pouvaient pas forger des pièces importantes pour fabriquer des vilebrequins par exemple, et ne présentaient pas la souplesse requise au niveau du fonctionnement des postes de matriçage et du pilotage par commande numérique.

Aussi, la présente invention a pour but de remédier notamment aux inconvénients ci-dessus en proposant une installation robotisée perfectionnée présentant toutes les qualités requises en ce qui concerne la productivité et la souplesse de fonctionnement quel que soit le volume des pièces à forger et à fabriquer.

A cet effet, l'invention a pour objet une installation automatique perfectionnée de transfert et forgeage de pièces métalliques quelconques, comprenant essentiellement une presse à forger équipée d'une pluralité d'organes de matriçage, au moins un robot muni d'un bras d'amenée d'un lopin ou d'une ébauche à la presse et deux robots opposés disposés respectivement en regard de deux côtés opposés de la presse et munis chacun d'un bras de transfert des pièces, cette installation étant caractérisée en ce que le bras de transfert de chacun des deux robots opposés est équipé d'une pluralité d'organes préhenseurs des Pièces et d'une pluralité de rampes d'arrosage des organes de matriçage intercalées entre les organes préhenseurs.

On comprend donc déjà que le bras de transfert de chaque robot opposé pourra avantageusement et à lui seul manipuler plusieurs pièces et arroser ou lubrifier l'outillage.

Avantageusement, chaque bras de transfert précité est équipé d'autant d'organes préhenseurs que la presse comporte d'organes de matriçage.

On précisera encore que les rampes d'arrosage sont, de préférence, orientables.

Avantageusement, les rampes d'arrosage sont montées sur chaque bras de transfert de façon à s'intercaler entre deux organes de matriçage adjacents de la presse lors de l'avance des bras de transfert pour saisir les pièces.

Selon un mode de réalisation préféré, la presse comporte quatre organes ou postes de matriçage successifs dont le premier sur lequel est amené le lopin possède éventuellement des moyens, tels qu'une empreinte de forme particulière, pour former sur le lopin une bavure permettant sa préhension par les organes préhenseurs, tandis que le dernier organe ou poste de matriçage assure l'ébavurage de la pièce qui est évacuée à travers ledit poste sur un plan incliné quelconque.

On précisera encore ici que les deux robots opposés précités sont chacun montés pivotants et de manière verrouillable sur un socle ou analogue.

L'installation selon cette invention est pilotée par une commande numérique associée à un automate programmable, pour permettre notamment un travail en synchronisation des bras de transfert des deux robots opposés et du robot permettant l'amenée d'un lopin ou d'une ébauche à la presse.

Mais d'autres avantages et caractéristiques de l'invention apparaîtront mieux dans la description détaillée qui suit et se réfère aux dessins annexés donnés uniquement à titre d'exemple, et dans lesquels :
- la figure 1 est une vue schématique partielle et de dessus d'une installation conforme à cette invention, le coulisseau de la presse n'étant pas représenté ;
- la figure 2 est une vue schématique et en élévation de l'installation suivant la flèche II de la figure 1 ;
- la figure 3 est une vue partielle et de côté de l'installation, suivant la flèche III de la figure 1, et illustrant la cinématique du mouvement des bras de transfert appartenant respectivement aux deux robots opposés ;
- la figure 4 est une vue très schématique et en coupe illustrant les postes ou organes de matriçage de la presse et le fonctionnement des rampes d'arrosage ;
- les figures 5 et 6 sont respectivement des vues en coupe et de dessus d'une bavure associée à une pièce à forger et permettant sa préhension par les bras de transfert des deux robots opposés ; et
- les figures 7 et 8 sont respectivement des vues en coupe et de dessus d'une autre forme de bavure associée à la pièce.

En se reportant aux figures 1 à 4, on voit une presse à forger P équipée de quatre outils ou organes de matriçage adjacents repérés respectivement en 1, 2, 3 et 4. Chaque organe de matriçage 1, 2, 3, 4 comporte une matrice supérieure 1a, 2a, 3a et 4a solidaire d'un coulisseau 5 (figure 3), et une matrice inférieure 1b, 2b, 3b et 4b.

On a montré en 6 sur les figures 1 et 2, un robot muni d'un bras 7 d'amenée d'un lopin ou d'une ébauche (21) à la presse sur précisément la matrice inférieure 1b du premier outil de matriçage 1.

Comme on le voit bien sur les figures 1 et 3, deux robots opposés 8, 9, travaillant en miroir, sont disposés respectivement en regard de deux côtés opposés de la presse P. Chaque robot 8, 9 comporte, comme connu en soi, un bras 8a, 9a de transfert des pièces.

Conformément à l'invention, chaque bras 8a, 9a comporte une pluralité d'organes préhenseurs repérés en 10, 11, 12 et 13, pour ce qui concerne les organes préhenseurs portés par le bras 8a du robot 8, et repérés en 14, 15, 16 et 17 pour ce qui concerne les organes préhenseurs portés par le bras 9a du robot 9.

On remarquera ici que les organes préhenseurs sont au nombre de quatre pour chaque robot 8, 9, ce nombre correspondant au nombre d'organes de matriçage 1, 2, 3 et 4.

On a montré en 18 sur les figures 1, 3 et 4 des rampes d'arrosage qui sont de préférence orientables et qui sont, tout comme les organes préhenseurs 10 à 17, solidaires des bras 8a, 9a des robots opposés 8, 9. Ces rampes d'arrosage, comme on le voit bien sur la figure 1, sont intercalées entre les organes préhenseurs de sorte que chaque bras 8a, 9a comporte trois rampes d'arrosage ou de lubrification des outils de matriçage 1, 2, 3 et 4.

On voit sur la figure 1 que les rampes d'arrosage 18 sont montées sur chaque bras de transfert 8a, 9a de façon à s'intercaler entre deux outils de matriçage adjacents de la presse P, lors de l'avance du bras de transfert pour saisir les pièces.

On a montré en 19 un axe de pivotement des deux robots opposés 8, 9 qui sont montés sur des chariots motorisés autour dudit axe. On voit en 20 sur les figures 1 et 2 un pied de fixation qui verrouille dans la position de travail les robots 8 et 9. L'ensemble de l'installation qui vient d'être décrite est piloté par une commande numérique associée à un automate programmable.

Mais, pour une meilleure compréhension de l'invention, on expliquera ci-après son fonctionnement de même que l'on mentionnera ses avantages par rapport aux systèmes connus.

Tout d'abord, on observera que les robots 8 et 9 comportant chacun quatre postes ou organes de préhension travaillent en synchronisation pour le transfert des pièces. Ces organes de préhension peuvent constituer un ensemble de pinces alignées qui permettent de transférer plusieurs pièces en même temps, de sorte qu'on diminue de moitié le temps de transfert, ce qui augmente considérablement la productivité.

Suivant un mode de fonctionnement préféré, un outil de matriçage sur deux travaille lors de la descente du coulisseau 5, de sorte qu'on pourra avantageusement assurer en alternance le soufflage, la lubrification et le refroidissement de l'outillage.

Plus précisément, comme on le voit bien sur la figure 2, des lopins 21 sont amenés et positionnés par le bras 7 du robot 6 en première opération d'estampage, c'est-à-dire sur la matrice inférieure 1b de l'outil de matriçage 1. Le cycle se déroule alors de la manière suivante.

Lorsqu'un lopin se trouve en position 1b, il y a alors une ébauche qui se trouve en position 3b que l'on peut qualifier de position "finition". Après l'opération de forgeage par la presse P, les robots de transfert 8 et 9 avec leurs barres de transfert 8a et 9a avancent en synchronisation de chaque côté de la presse. Ils saisissent par les organes préhenseurs 10, 12, 14, 16 le lopin en 1b et l'ébauche en 3b, les soulèvent puis se translatent pour les déposer sur les matrices inférieures 2b et 4b que l'on peut appeler respectivement position "ébauche" et position "ébarbage". Lors de la préhension en 1b et 3b, les empreintes (non représentées) des outils de matriçage 1 et 3 sont soufflées pour les décalaminer et lubrifiées par les rampes d'arrosage 18 qui, comme on l'a expliqué précédemment, sont solidaires des barres de transfert 8a et 9a. Pour ce faire (figure 4), les orifices de sortie des jets de lubrifiant sont orientés en direction des empreintes et seuls ceux qui sont disposés en regard des empreintes vides (2b et 4b, dans le cas de la figure 4) sont mis en service, tandis que les autres jets sont obturés. Puis, les barres 8a, 9a portant les rampes 18 et les organes préhenseurs reculent simultanément lors de la descente du coulisseau.

La pièce qui se trouve en position d'ébarbage 4b est évacuée à travers la matrice inférieure lors du coup de presse et tombe sur un plan incliné quelconque montré en 22 sur la figure 2. On observera ici que le poste d'ébarbage 4b étant directement associé aux postes précédents de forgeage, on diminue avantageusement l'encombrement de l'installation qui n'a pas besoin ainsi de comporter un poste d'ébarbage spécial situé en dehors de la presse. En outre, une telle association évite avantageusement la prévision d'un bras manipulateur intermédiaire assurant le transfert de la pièce forgée depuis la presse à forger jusqu'à une presse à ébarber.

Revenant au cycle de fonctionnement, le coulisseau 5 est ensuite remonté, les barres de transfert 8a, 9a avancent et soulèvent la pièce en position 2b et la bavure détachée de la pièce finie en 4b, puis les robots 8 et 9 se translatent pour poser la pièce en 3b en même temps que s'effectue la dépose en 1b d'un autre lopin grâce au bras 7 du robot 6. Il est à noter que pendant le forgeage, les robots 8 et 9 reviennent en position initiale rétractée.

Il faut observer ici que le cycle de fabrication peut comporter, comme expliqué précédemment, soit deux opérations, c'est-à-dire deux coups de presse par lopin, celui-ci étant alors seulement déposé sur le poste 1b sans y être travaillé, soit trois opérations. Dans ce dernier cas, le forgeage a lieu dès le premier poste de matriçage 1 pour réaliser une phase dite "écrasement" ou "répartition de matière".

On observera encore que, dans le premier cas, les organes préhenseurs 10 et 14 correspondant au premier poste de matriçage 1, doivent avoir une configuration particulière pour pouvoir saisir le lopin 21. A cet égard, on a illustré sur la figure 1 deux variantes possibles de structure pour les organes préhenseurs 10 et 14.

Il convient de remarquer ici que, suivant un aspect particulier de l'invention, le premier outil de matriçage (1 ou 2) peut agir sur le lopin 21 pour former une bavure ayant la forme désirée et facilitant la préhension de la pièce par les organes préhenseurs. A cet égard, on voit sur les figures 5 et 6 une ébauche de pièce E à laquelle est associée une bavure B formant en quelque sorte deux petites ailes permettant la préhension de l'ébauche par les organes préhenseurs solidaires des bras 8a, 9a des robots 8 et 9. Sur les figures 7 et 8 on a montré une variante de forme de bavure associée à l'ébauche E et qui présente ici la forme d'une languette ou analogue C. La forme des organes préhenseurs 10 à 13 et 14 à 17 s'adapte respectivement à ces deux configurations. Bien entendu, cette représentation asymétrique n'est donnée qu'à titre d'exemple. En réalité, les organes préhenseurs des robots 8 et 9 auront le plus souvent une configuration identique. De même les organes 11 et 12, 13 ont été représentés différents, en fonction d'une évolution éventuelle de la forme de la bavure en cours de travail. Le choix de cette évolution, comme de la forme elle-même dépendra, évidemment, de la nature de la pièce à forger.

L'installation selon cette invention permet de réaliser des pièces de volume et masse variables étant entendu que les barres de transfert 8a, 9a des robots 8 et 9 peuvent être montées et démontées rapidement pour permettre un pré-réglage hors machine.

De plus, les organes préhenseurs 10 à 17 peuvent être facilement et rapidement changés après rotation des robots "miroir" 8, 9 comme on le voit sur la figure 1.

L'installation de cette invention est en quelque sorte universelle en ce sens qu'elle peut traiter des pièces suivant un nombre quelconque et possédant une forme quelconque, et cela avec un temps de transfert minimum.

Bien entendu, l'invention n'est nullement limitée au mode de réalisation décrit et illustré qui n'a été donné qu'à titre d'exemple.

C'est ainsi que cette installation peut comporter des éléments autres que ceux décrits, à savoir par exemple un capot protégeant les deux robots 8, 9 et leur équipement contre la poussière et un système de refroidissement et de surpression installé sous ce capot pour garantir un fonctionnement correct et fiable des robots en toute circonstance.

## Revendications

1. Installation automatique perfectionnée de transfert et forgeage de pièces métalliques quelconques, comprenant essentiellement une presse à forger (P) équipée d'une pluralité d'organes de matriçage (1, 2, 3, 4), au moins un robot (6) muni d'un bras (7) d'amenée d'un lopin (21) ou d'une ébauche à la presse et deux robots opposés (8, 9) disposés respectivement en regard de deux côtés opposés de la presse (P) et munis chacun d'un bras (8a, 9a) de transfert des pièces caractérisée en ce que le bras de transfert de chacun des deux robots opposés (8, 9), est équipé d'une pluralité d'organes préhenseurs (10 à 17) des pièces et d'une pluralité de rampes d'arrosage (18) des organes de matriçage (1, 2, 3, 4,), intercalées entre les organes préhenseurs (10 à 17).

2. Installation selon la revendication 1, caractérisée en ce que chaque bras de transfert précité (8a, 9a) est équipé d'autant d'organes préhenseurs (10 à 17) que la presse comporte d'organes de matriçage (1 à 4).

3. Installation selon la revendication 1 ou 2, caractérisée en ce que les rampes d'arrosage (18) sont, de préférence, orientables.

4. Installation selon l'une des revendications 1 à 3, caractérisée en ce que les rampes d'arrosage (18) sont montées sur chaque bras de transfert (8a, 9a) de façon à s'intercaler entre deux organes de matriçage adjacents de la presse lors de l'avance des bras de transfert pour saisir les pièces.

5. Installation selon l'une des revendications précédentes, caractérisée en ce que les orifices de sortie des jets des rampes d'arrosage (18) sont orientés en direction des empreintes et en ce que, à chaque avancée des bras de transfert, seuls les jets orientés en regard des empreintes vides sont mis en service.

6. Installation selon l'une des revendications 1 à 5, caractérisée en ce que la presse (P) comporte quatre organes ou postes de matriçage (1 à 4) successifs dont le premier (1 ou 2) sur lequel est amené le lopin (21) possède éventuellement des moyens, tels qu'une empreinte de forme particulière, pour former sur le lopin une bavure (B, C) permettant sa préhension par les organes préhenseurs (10 à 17), tandis que le dernier organe ou poste de matriçage (4) assure l'ébavurage de la pièce qui est évacuée à travers ledit poste sur un plan incliné quelconque (22).

7. Installation selon l'une des revendications 1 à 6, caractérisée en ce que les deux robots opposés précités (8, 9) sont chacun montés pivotants (19), et de manière verrouillable sur un socle ou analogue.

8. Installation selon l'une des revendications 1 à 7, caractérisée en ce qu'elle est pilotée par une commande numérique associée à un automate programmable, pour permettre notamment un travail en synchronisation des bras de trasfert des deux robots opposés (8, 9) et du robot (6) permettant l'amenée d'un lopin ou d'une ébauche à la presse.

## Patentansprüche

1. Automatische Anlage zum Überführen und Schmieden von beliebigen Metallwerkstücken, die im wesentlichen aus einer Schmiedepresse (P) besteht, die mit einer Mehrzahl von Matrizenorganen (1, 2, 3, 4), mindestens einem mit einem Arm (7) zum Zuführen eines Rohlings (21) oder eines vorbearbeiteten Teils zur Presse versehenen Roboter (6) und zwei sich gegenüberliegenden, jeweils an zwei entgegengesetzten Seiten der Presse (P) angeordneten und mit jeweils einem Arm (8a, 9a) zum Überführen der Teile versehenen Robotern (8, 9) ausgestattet ist,
**dadurch gekennzeichnet**, daß
der Überführungsarm eines jeden der beiden gegenüberliegenden Roboter (8, 9) mit einer Mehrzahl von Greiforganen (10 bis 17) zum Greifen der Teile und einer Mehrzahl von zwischen den Greiforganen (10 bis 17) angeordneten Berieselungsrampen (18) zum Berieseln der Matrizenorgane (1, 2, 3, 4) ausgestattet ist.

2. Anlage nach Anspruch 1, dadurch gekennzeichnet, daß die Anzahl der Greiforgane (10 bis 17) an jedem Überführungsarm (8a, 9a) gleich der Anzahl der Matrizenorgane (1 bis 4) der Presse ist.

3. Anlage nach Anspruch 1 oder 2, dadurch gekennzeichnet, daß die Berieselungsrampen (18) orientierbar sind.

4. Anlage nach einem der Ansprüche 1 bis 3, dadurch gekennzeichnet, daß die Berieselungsrampen (18) an jedem Überführungsarm (8a, 9a) so montiert sind, daß sie bei der Vorwärtsbewegung der Überführungsarme zum Ergreifen der Teile zwischen zwei benachbarte Matrizenorgane geschoben werden.

5. Anlage nach einem der vorhergehenden Ansprüche, dadurch gekennzeichnet, daß die Strahlausgangsöffnungen der Berieselungsrampen (18) in Richtung der Vertiefungen orientiert sind und daß bei jeder Vorwärtsbewegung der Überführungsarme nur die zu den leeren Vertiefungen hin orientieren Strahlen betätigt werden.

6. Anlage nach einem der Ansprüche 1 bis 5, dadurch gekennzeichnet, daß die Presse (P) vier aufeinanderfolgende Matrizenorgane oder Gesenke (1 bis 4) aufweist, von denen das erste, in das der Rohling (21) eingebracht wird, Einrichtungen wie eine besonders geformte Vertiefung aufweist, um am Rohling einen Grat (B, C) zu bilden, der seine Ergreifung durch die Greiforgane (10 bis 17) ermöglicht, und daß das letzte Matrizenorgan oder Gesenk (4) die Entgratung des Teils durchführt, das durch das Gesenk hindurch auf einer beliebigen schiefen Ebene (22) abgeführt wird.

7. Anlage nach einem der Ansprüche 1 bis 6, dadurch gekennzeichnet, daß die beiden gegenüberliegenden Roboter (8, 9) schwenkbar (19) und verriegelbar auf einem Sockel oder dergleichen montiert sind.

8. Anlage nach einem der Ansprüche 1 bis 7, dadurch gekennzeichnet, daß sie durch eine mit einem programmierbaren Automaten verbundene numerische Steuerung kontrolliert wird, um insbesondere eine synchronisierte Arbeit der beiden gegenüberliegenden Roboter (8, 9) und des Roboters (6) zu ermöglichen, der die Zuführung eines Rohling oder eines vorbearbeiteten Teils zur Presse ermöglicht.

## Claims

1. An improved automatic installation for transferring and forging any metal parts, essentially comprising a forging press (P) equipped with a plurality of swaging devices (1, 2, 3, 4), at least one robot (6) provided with an arm (7) for feeding a slug (21) or a blank to the press and two robots (8, 9) opposite each other arranged respectively facing two opposite sides of the press (P) and each provided with an arm (8a, 9a) for transferring parts, characterised in that the transfer arm of each of the two opposite robots (8, 9) is equipped with a plurality of devices (10 to 17) for grasping parts and with a plurality of manifolds (18) for sprinkling the swaging devices (1, 2, 3, 4), interposed between the grasping devices (10 to 17).

2. An installation according to Claim 1, characterised in that each aforementioned transfer arm (8a, 9a) is equipped with as many grasping devices (10 to 17) as the press has swaging devices (1 to 4).

3. An installation according to Claim 1 or 2, characterised in that the sprinkling manifolds (18) are preferably capable of orientation.

4. An installation according to one of Claims 1 to 3, characterised in that the sprinkling manifolds (18) are mounted on each transfer arm (8a, 9a) so as to be interposed between two adjacent swaging devices of the press when the transfer arms move forward to grasp the parts.

5. An installation according to one of the preceding claims, characterised in that the outlet orifices of the jets of the sprinkling manifolds (18) are oriented in the direction of the moulds and in that, each time the transfer arms move forward, only the jets oriented to face the empty moulds are put into service.

6. An installation according to one of Claims 1 to 5, characterised in that the press (P) comprises four successive swaging stations or devices (1 to 4), the first of which (1 or 2) to which the slug (21) is brought may have means, such as a mould with a particular shape, to form a runout (B, C) on the slug to enable it to be grasped by the grasping devices (10 to 17), while the last swaging station or device (4) ensures that the runout is removed from the part which is removed via said station over any inclined plane (22).

7. An installation according to one of Claims 1 to 6, characterised in that the two aforementioned opposite robots (8, 9) are each mounted to as to pivot (19), and to be lockable on a base or similar.

8. An installation according to one of Claims 1 to 7, characterised in that it is controlled by numerical control associated with a programmable automatic controller, particularly in order to allow synchronised working of the transfer arms of the two opposite robots (8, 9) and the robot (6) enabling a slug or a blank to be fed to the press.
